# EUROPÄISCHE PATENTSCHRIFT

(11) **EP 1 124 664 B1**
(45) Veröffentlichungstag und Bekanntmachung des Hinweises auf die Patenterteilung: **16.06.2004**
(21) Anmeldenummer: 00956058.2
(22) Anmeldetag: 30.06.2000
(51) Int. Cl.: B24B 23/06, B24B 21/06

(54) **HANDBANDSCHLEIFMASCHINE**
HAND-HELD GRINDING MACHINE
PONCEUSE A BANDE A MAIN

(30) Priorität: 05.08.1999 DE 19937014
(43) Veröffentlichungstag der Anmeldung: 22.08.2001
(73) Patentinhaber: ROBERT BOSCH GMBH, 70442 Stuttgart (DE)
(72) Erfinder: WUENSCH, Steffen, D-71088 Holzgerlingen (DE)
(86) Internationale Anmeldenummer: PCT/DE2000/002127
(87) Internationale Veröffentlichungsnummer: WO 2001/010598

(56) Entgegenhaltungen:
- WO-A-94/03308
- DE-A- 4 432 976
- GB-A- 2 293 122
- US-A- 1 587 124

## Beschreibung

### Stand der Technik

Die Erfindung betrifft einen Handbandschleifmaschine nach dem Oberbegriff des Anspruchs 1.

Es ist eine gattungsgemäße Handbandschleifmaschine gemäß GB 2 293 122 bekannt, bei der die Kraftübertragung von einem Motor über eine Antriebsrolle auf ein Schleifband erfolgt, das über eine parallel zur Antriebsrolle beabstandete Umlenkrolle umläuft. Dabei besteht zwischen der Innenseite des Schleifbandes und der Umlenk- und Antriebsrolle Kraftschluß.

Um den Kraftschluß zwischen dem Schleifband und der Antriebsrolle zu sichern, muß das darüber umlaufende Schleifband gegenüber dieser mit einer Mindestkraft vorgespannt sein. Das wird dadurch bewerkstelligt, daß die Umlenkrolle elastisch verschiebbar gelagert ist und sich vorgespannt innen am Schleifband abstützt. Dafür sind Spannelemente notwendig, die die Umlenkrolle elastisch von der Antriebsrolle wegzudrücken suchen.

Der für die Kraftübertragung notwendige Schlupf zwischen der Antriebsrolle und dem Schleifband führt zu einem verhältnismäßig starkem Verschleiß des üblicherweise aus Gummi bestehenden Reibbelages der Antriebsrolle. Außerdem erwärmen sich das Schleifband und die Antriebsrolle durch den Schlupf verhältnismäßig stark. Dies erhöht die Tendenz des Zusetzens der Schleifmittelschicht und des Verschmierens der Werkstückfläche z.B. mit Farbresten oder Lack, die sich beim Schleifen ohnehin schon stark erwärmen. Im Extremfall können dabei Oberflächenbereiche des Werkstücks verkohlen.

Infolge der Erwärmung und des Schlupfs wird die Innenseite des Schleifbands immer glatter, so daß die Lebendauer des Schleifbandes und der Antriebsrolle verringert werden.

Darüberhinaus muß bei den bekannten Handbandschleifern das kraftschlüssig geführte, umlaufende Schleifband durch eine aufwendige Justiereinrichtung auf mittigen Lauf gegenüber der Antriebs- bzw. Führungsrolle gehalten werden, um dessen seitliches Ablaufen von der Antriebs- und Umlenkrolle zu verhindern.

### Vorteile der Erfindung

Die erfindungsgemäße Handbandschleifmaschine mit den Merkmalen des Anspruchs 1, oder des Anspruchs 4, ist kostengünstiger herstellbar, leichter und kann kleiner gebaut werden als die bekannten Maschinen, weil auf die Justier- und Spannmittel verzichtet werden kann. Außerdem ist wegen des Formschlusses zwischen der Antriebsrolle und dem Schleifband eine quasi schlupffreie Kraftübertragung auf das Schleifband möglich und eine erhöhte Standzeit des Schleifbandes sowie höherer Schleifabtrag die Folge.

Dadurch, daß ein Schleif-Zahnriemen als Träger des Schleifbandes in passenden Verzahnungen der Antriebs- und Umlenkrolle geführt ist, muß das Schleifband weder zentriert, noch elastisch vorgespannt werden, weil auch bei verhältnismäßig geringer Spannung des Schleif-Zahnriemens der Formschluß zwischen der Antriebsrolle und dessen gleichmäßigen Umlauf gesichert ist.

Dadurch, daß vorzugsweise der Schleif-Zahnriemen auf seinem Rücken das Schleifband gegen Relativverschiebung gesichert trägt, z. B. durch eine Klebeverbindung oder durch Klettverbindungsmittel, ist der Schlupf zwischen dem Schleif-Zahnriemen und dem Schleifband minimierbar.

Dadurch, daß vorzugsweise das Schleifband offen ist, d.h. zwei Enden hat und keinen geschlossenen Ring bildet, ist es kostengünstiger herstellbar und leichter am Handbandschleifer bzw. am Schleif-Zahnriemen auf Stoß montierbar.

Für den Fall, daß der Schleif-Zahnriemen auf seinem Rücken eine eingeklebte bzw. einvulkanisierte bzw. eingespritzte Schleifmittelschicht trägt, übernimmt der Schleif-Zahnriemen mit besonders hoher Standzeit die Aufgabe des Schleifbandes, dessen Anschaffung und Montage sich dann erübrigt.

Dadurch, daß vorzugsweise ein Ende des Schleifbandes stärker als das andere ist und in Drehrichtung des Schleifbandes vor dem weniger starken Ende angeordnet wird, wird einem Zusetzen der Stoßstelle zwischen den Enden des Schleifbandes durch Schleifstaub entgegengewirkt.

Dadurch, daß vorzugsweise die Enden des Schleifbandes schräg zur Laufrichtung parallel zueinander verlaufen, wird dem Zusetzen der Stoßstelle weiter wirksam begegnet.

Dadurch, daß vorzugsweise die Schleif-Zahnriemen auf ihrem Rücken Ausnehmungen zum Einsetzen von Schleifsegmenten tragen, sind einzelne Schleifsegmente einander überlappend anordenbar und je nach Verschleißzustand einzeln austauschbar.

Dadurch, daß vorzugsweise die Zahnspitzen des Schleif-Zahnriemens mit einem reibarmen Belag versehen sind, insbesondere Textilbelag kann der Zahnriemen über einen Gleitschub geführt werden und sich beim Schleifen daran abstützen, so daß eine gleichmäßige Kraftverteilung vom Schleifband auf ein Werkstück möglich ist.

Der vorstehend aufgeführte Vorteil, daß sich das Schleifband über seine gesamte Breite bzw. untere dem Werkstück zugewandte Fläche gleichmäßig auf einem zu bearbeitenden Werkstück abstützt, wird dadurch verbessert, daß vorzugsweise der Schleifschuh, der zum Abstützen des Schleifbandes gegenüber einem Werkstück dient, im Bereich des Schleif-Zahnriemens nutartig eingezogen ist, so daß dessen Abstand zur Rückseite des Schleifbandes und zur Rückseite des Schleif-Zahnriemens etwa gleich klein ist.

### Zeichnung

Nachstehend ist die vorliegende Erfindung an Hand eines Ausführungsbeispiels mit zugehöriger Zeichnung näher erläutert.

Es zeigen
Fig. 1 die Seitenansicht eines Handbandschleifers,
Fig. 2 eine räumliche Ansicht des Handbandschleifers gemäß Fig. 1 ohne Seitenverkleidung schräg von hinten,
Fig. 3 eine Seitenansicht eines weiteren Ausführungsbeispiels eines Handbandschleifers,
Fig. 4 den Querschnitt des Handbandschleifers gemäß Fig. 3,
Fig. 5 eine schematische Darstellung der Antriebs- und Umlenkrolle mit Schleif-Zahnriemen und Schleifband,
Fig. 6 einen Querschnitt der Antriebs- bzw. Umlenkrolle mit Schleif-Zahnriemen und Schleifband und
Fig. 7 eine Vergrößerung des Eingriffsbereichs zwischen Umlenk- bzw. Antriebsrolle und Zahnriemen.

### Ausführungsbeispiel

Die in Figur 1 gezeigte Seitenansicht einer Handbandschleifmaschine 10 zeigt deren Gehäuse 11 mit einem hinteren Handgriff 12 mit einer Schalttaste 14 sowie mit einem vorderen Zusatzhandgriff 13. Außerdem sind die unten an der Handbandschleifmaschine 10 angeordneten Umlenk- bzw. Antriebszahnriemenräder 22, 23 erkennbar, die einen Schleif-Zahnriemen 21 umlaufend mitnehmen.

Der Schleif-Zahnriemen 21 trägt auf seiner den Zähnen 21 abgewandten Seite Kletthäkchen 31, die in eine Velourschicht 32 (Fig. 7) auf der Rückseite des Schleifbandes 24, d.h. auf der seiner Schleifmittelschicht 30 gegenüberliegenden Seite greifen. Das Klett/Veloursystem 31, 32 hält das Schleifband 24 gegen Relativverschiebung gesichert am Schleif-Zahnriemen 21 fest. Dieser wird beim Eingriff seiner Zähne 210 in die Gegenverzahnung 230 des Umlenk- und Antriebzahnriemenrades 22, 23 formschlüssig mitgenommen und unterliegt daher nur minimalem Schlupf.

Das Schleifband 24 und der Schleif-Zahnriemen 21 stützen sich mit ihrer Rückseite an einem Schleifschuh 33 ab, so daß das Schleifband 24 mit gleichmäßig über seine Fläche verteiltem Druck auf ein Werkstück zum Schleifen aufsetzbar ist. Dadurch ist ein über die gesamte aufliegende Fläche bzw. die Schleifmittelschicht 30 des Schleifbandes 24 (Fig. 5 - 7) gleichmäßiger Werkstoffabtrag des Werkstücks gesichert.

Fig. 2 zeigt eine räumliche Darstellung der Handbandschleifmaschine 10 von hinten links, ohne eine den Haupthandgriff 12 abdeckende Schale und ohne einen Zusatzhandgriff gemäß Figur 1. Der Haupthandgriff 12 trägt eine Schalttaste 14 für einen nicht näher bezeichneten Schalter.

Im Bereich des Haupthandgriffs 12 sind E-Leitungen 15 erkennbar, die zwecks Energievervorgung zum Motor 16 (Fig. 4) führen. Eine seitlich links aus dem Gehäuse 11 tretende Antriebswelle 17 trägt ein Zahnriemen-Antriebsritzel 18. Zu diesem ist unten im Gehäuse 11 achsparallel ein Zahnriemen-Abtriebsritzel 19 angeordnet, das drehfest mit dem Antriebs-Zahnriemenrad 23 der Handbandschleifmaschine 10 drehfest verbunden ist. Die beiden Ritzel 18, 19 werden von einem Antriebszahnriemen 20 übergriffen, so daß die Motordrehung an das Antriebs-Zahnriemenrad 23 weitergegeben wird.

Im vorderen, unteren Bereich des Gehäuses 11 ist das Umlenkzahnriemenrad 22 erkennbar, das gemeinsam mit dem Antriebszahnriemenrad 23 vom Schleif-Zahnriemen 21 umgriffen wird, wobei an der Rückseite des Schleif-Zahnriemens 21 ein nichtmitdargestelltes Schleifband 24 mittels Klettverschlußsystem befestigbar ist. Weiter sind erkennbar die Zähne 210 des Schleif-Zahnriemens 21 und die Gegenverzahnung 230 der Antriebs- und Abtriebszahnriemenräder 22, 23.

Fig. 3 zeigt die Seitenansicht eines weiteren Ausführungsbeispiels einer besonderen Art einer Handbandschleifmaschine 210, die ein Gehäuse 211 mit einem Handgriff 212 aufweist, der eine Schalttaste 214 trägt zum Ein- und Ausschalten des Antriebsmotors 216 (Fig. 4) zum Antrieb der Handbandschleifmaschine 210. Im vorderen Bereich des Gehäuses 211 ist ein Zusatzhandgriff 213 angeordnet zum sicheren Führen des Handbandschleifers 210 mit beiden Händen. Der Schleif-Zahnriemen 221 ist im oberen Bereich des Gehäuses 211 über ein Umlenk-Zahnriemenrad 222 geführt.

Die Besonderheit der Handbandschleifmaschine 210 besteht darin, daß das Schleifband 224 nur im Umfangsbereich des Antriebszahnriemenrades 223 durch eine schlitzartige Öffnung 312 der - wie bei einem Hobel ausgestalteten - Maschinensohle 311 ragt und damit auf ein Werkstück aufsetzbar ist und daß damit die Handbandschleifmaschine 210 einen modifizierten Walzenschleifer bildet.

Fig. 4 zeigt eine Schnittdarstellung des Handbandschleifers 210 längs durch das Antriebs-Zahnriemenrad 223, das zugleich auf seinem nichtverzahnten Umfang das Schleifband 224 abstützend führt und mit diesem zum Aufsetzen auf ein zu bearbeitendes Werkstück vorgesehen ist, so daß das Schleifband 224 nur linienförmig mit einem Werkstück in Kontakt bringbar ist.

Im unteren Bereich des Gehäuses 211 ist der Motor 216 mit einer Antriebswelle 217 angeordnet, die ein Zahnriemen-Antriebsritzel 218 trägt. Über dieses sowie über ein beabstandetes, achsparalleles Zahnriemen-Abtriebsritzel 219 ist ein Antriebszahnriemen 220 geführt.

Das Zahnriemen-Abtriebsritzel 219 sitzt drehfest auf einer Abtriebswelle 2190, die außerdem ein Ritzel 2191 trägt, das mit einem Zahnrad 2192 kämmt. Dieses sitzt drehfest auf einer Antriebswelle 2231, die ihrerseits ein Antriebszahnriemenrad 223 trägt, das dem Antrieb eines Schleifbandes 224 mit seiner Schleifmittelschicht 330 dient. Dazu ist das Antriebszahnriemenrad 223 mittig mit einer nutartig vertieft angeordneten Verzahnung 2230 versehen, in die der Schleifzahnriemen 221 mit seinen Zähnen 2210 eingreift. Die nutartig vertiefte Verzahnung 2230 ist so dimensioniert, daß der damit kämmende Schleifzahnriemen 221 bündig darin eintaucht. Dadurch fluchten die Kontur des Rückens des Schleifzahnriemens 221 zur glatten Kontur des beiderseits der Verzahnung 2230 nichtverzahnten Bereichs des Antriebszahnriemenrades 223.

Das Antriebszahnriemenrad 223 dient zugleich als erste Umlenkrolle des Schleifbandes 224 und nimmt außerdem die Abstützkraft beim Aufsetzen der Handschleifmaschine 210 auf ein Werkstück bzw. bei dessen Bearbeitung auf. Dabei stützt sich das Schleifband 224 mit seiner Innenseite am Antriebszahnriemenrad 223 ab und ist nur mit einem mittigen Velourstreifen (Fig. 7) mitnehmend mit dem Schleifzahnriemen 221 gekoppelt und mit seinem seitlich über den Schleifzahnriemen 221 überstehenden Bereich mit geringer Abstützkraft am glatten, unverzahnten Umfang des Antriebszahnriemenrades 223 umlenkend geführt.

Das im oberen Bereich des Gehäuses 211 angeordnete Umlenk-Zahnriemenrad 222 ist ähnlich ausgestaltet wie das Antriebs-Zahnriemenrad 223 und dient zugleich als zweite Umlenkrolle für den Schleif-Zahnriemen 221 bzw. das Schleifband 224. Dieses stützt sich auch da mit seinen seitlichen, velourstreifenfreien Bereichen mit geringer Abstützkraft an den seitlichen unverzahnten Umfangsbereichen des Umlenk-Zahnriemenrades 222 umlenkend geführt ab. Auch die mittige Verzahnung 230 des Umlenk-Zahnriemenrades 222 ist so dimensioniert, daß der damit kämmende Schleif-Zahnriemen 221 mit seinem Rücken bündig mit der Kontur des nichtverzahnten, jeweils seitlichen Bereichs abschließt und das Schleifband 24 mit seinem velourstreifenfreien Bereich daran abgestützt umlaufend führbar ist.

Fig. 5 zeigt eine Prinzipdarstellung der Antriebs- und Abtriebs-Zahnriemenräder 22, 23 im Bereich ihrer Verzahnung 230, in die die Zähne 210 des Schleif-Zahnriemens 21 formschlüssig eingreifen und schlupffrei umlaufend führbar sind.

Der Schleif-Zahnriemen 21 ist mit seiner Zahnseite 25 einem gehäusefesten Schleifschuh 33 zugewandt, so daß bei Anpressen des ebenen, zwischen den Antriebs- und Abtriebszahnriemenrädern 22, 23 befindlichen Bereichs des Schleifbandes 24 an ein Werkstück die Zahnspitzen 211 der Zähne 210 des Schleif-Zahnriemens 21 am Schleifschuh 33 entlanggleiten können. Dadurch ist über den Schleifschuh 33 der Druck auf den darunter befindlichen Bereich des Schleifbandes 24 und von dort weiter gleichmäßig auf ein Werkstück verteilbar. Die Zahnspitzen 211 sind zur Reibungsverringerung mit einer Gleitschicht 34 aus Textilfasern oder dgl. versehen (Fig. 7).

Das Schleifband 24 ist über ein Klett-/Veloursystem 31, 32 mit der Rückseite des Schleif-Zahnriemens 21 gegen Relativverschiebung gesichert verbunden. Die Enden des Schleifbandes 24 bilden einen Stoß 27 bzw. eine Fuge. Der Schleif-Zahnriemen 21 ist weniger breit als das Schleifband 24, so daß nur dessen mittiger Bereich mit einem Velourstreifen 32 versehen ist. Dazu ist der Schleifschuh 33 im Bereich der Zahnspitzen 211 des Schleifbandes 24 nutartig eingezogen, so daß die Zahnspitzen 211 in einem geringen Abstand zum entsprechenden Bereich des Schleifschuhs 33 verlaufen. Ebenso ist der Abstand der seitlichen velourstreifenreien Bereiche des Schleifbandes 24 gegenüber dem Schleifschuh 33 gering, um sich ganzflächig daran abstützen zu können.

Der Richtungspfeil 341 zeigt die Bewegungsrichtung des Schleifbandes 24 bzw. des Schleif-Zahnriemens 21 und der Räder 22, 23. Das eine Ende 261 des Schleifbandes 24 ist gegenüber dem anderen Ende 26 geringfügig höher ausgeführt, so daß auf Grund des stufenartigen Höhenunterschiedes 35 der beiden Enden 261, 26 zueinander ein Ansammeln von Staub dazwischen, d.h. im Bereich des Stoßes bzw. der Fuge 27 zwischen den Enden 26 des Schleifbandes 24, verhindert wird bzw. daß der Staub beim Schleifen von selbst herausfällt.

Fig. 6 zeigt einen Querschnitt des Antriebs-Zahnriemenrads 23 bzw. Umlenk-Zahnriemenrads 22 mit der Gegenverzahnung 230 gemäß Fig. 5. In die Gegenverzahnung 230 greifen die Zähne 210 des Schleif-Zahnriemens 21 schlupffrei umlaufend ein.

Der Schleif-Zahnriemen 21 trägt auf seiner Rückseite Kletthäkchen 31 in die die auf der Rückseite des Schleifbandes 24 angeordnete Velourschicht 32 eingreift. Das Schleifband 24 stützt sich mit seinem mit Velour 32 beschichteten Bereich der Rückseite auf dem Schleifschuh 33 ab und kann dadurch mit gleichmäßig verteiltem Druck einen gleichmäßigen Werkstoffabtrag auf einem zu bearbeitenden Werkstück bewirken.

Fig. 7 zeigt eine Vergrößerung der Anordnung des Schleifbandes 24 mit seiner nach außen weisenden Schleiffläche 30 und der Velourbeschichtung 32 auf seiner Rückseite. Dabei sind der Schleifschuh 33, die Kletthäkchen 31 des Schleifzahnriemens 21, die Zähne 210 des Schleifzahnriemens 21 mit der im Bereich ihrer Zahnspitzen 211 angeordneten Gleitschicht 34 erkennbar. Diese erlauben ein gleitendes Abstützen des umlaufenden Schleifzahnriemens 21 mit seiner Rückseite auf dem Schleifschuh 33, so daß auch der innere Bereich des Schleifbandes 24, der mit dem Schleif-Zahnriemen 21 gekoppelt ist mit dem gleichen Andruck wie an der Seite bzw. am Randbereich des Schleifbandes 24 auf ein Werkstück aufsetzbar ist.

## Patentansprüche

1. Handbandschleifer (10, 210) mit einem Gehäuse (11, 211), das Mittel aufnimmt zum Antrieb eines Schleifbandes (24, 224), das über eine einzige Antriebsrolle (23, 223) und eine einzige Umlenkrolle (22, 222) umlaufend führbar ist, **dadurch gekennzeichnet, daß** das Schleifband (24, 224) unmittelbar von einem Schleif-Zahnriemen (21, 221) getragen wird, wobei der Schleif-Zahnriemen (21, 221) mit seiner Zahnseite (25, 225) der Antriebsrolle (23, 223) sowie der Umlenkrolle (22, 222) zugewandt ist und mit Zähnen (210, 2210) der Zahnseite (25, 225) in je eine Gegenverzahnung (230, 2230) der Antriebsrolle (23, 230) und der Umlenkrolle (22, 222) greift, wobei der Schleif-Zahnriemen (21, 221) auf seiner Rückseite eine Klettverschluß-Verbindung trägt.

2. Handbanschleifer nach Anspruch 1, **dadurch gekennzeichnet, daß** der Schleif-Zahnriemen (21, 221) das Schleifband (24, 224) auf seinem der Zahnseite (25, 225) gegenüberliegenden Rücken (26, 226) gegen Relativverschiebung gesichert trägt.

3. Handbandschleifer nach Anspruch 1, **dadurch gekennzeichnet, daß** das Schleifband (24, 224) keinen geschlossenen Ring bildet sondern zwei Enden (26, 261) aufweist, die auf Stoß, insbesondere eine fugenartige, offene Stoßstelle (27) bildend, am Schleif-Zahnriemen (21, 221) anordenbar ist.

4. Handbandschleifer nach Anspruch 1, **dadurch gekennzeichnet, daß** der Schleif-Zahnriemen (221) auf seinem Rücken (26, 226) statt der Klettverschluß-Verbindung eine geklebte/eingegossene/einvulkanisierte Schleifmittelschicht (30, 330) trägt.

5. Handbandschleifer nach Anspruch 1, **dadurch gekennzeichnet, daß** ein Ende (261) des Schleifbandes (24) stärker als das andere (26) ist und in Drehrichtung des Schleifbandes (21) vor dem weniger Starken Ende (26) anordenbar ist und eine schiefebene Erhöhung bildet.

6. Handbandschleifer nach einem der Ansprüche 3 - 5, **dadurch gekennzeichnet, daß** die Enden (26, 261) des Schleifbandes (24) parallel zueinander schräg verlaufen.

7. Handbandschleifer nach einem der vorhergehenden Ansprüche, **dadurch gekennzeichnet, daß** die Antriebs- und Führungsrolle (22, 23) die Gegenverzahnung (230) in einem mittigen, ringnutartig radial eingezogenen Bereich tragen, so daß der Schleif-Zahnriemen (21) mit seinem Rücken bündig mit der Außenkontur der seitlich neben der Gegenverzahnung (230) angeordneten nichtverzahnten Bereiche der Antriebs- und Führungsrolle (23, 22) abschließt, wenn er mit seinen Zähnen (210) im Eingriff mit der Gegenverzahnung (230) ist.

8. Handbandschleifer nach einem der vorhergehenden Ansprüche, **dadurch gekennzeichnet, daß** ein Schleifschuh (33, 133), der zum Abstützen des Schleifbandes (24, 224) gegenüber einem Werkstück dient, im Bereich des Schleif-Zahnriemens (21, 221) nutartig eingezogen ist, so daß dessen Abstand zur Rückseite des Schleifbandes (24, 224) und zur Rückseite des Schleif-Zahnriemens (21, 221) etwa gleich klein ist.

## Claims

1. Portable belt sander (10, 210) having a housing (11, 211) which accommodates means for driving a sanding belt (24, 224) which can be guided in a revolving manner via a single drive roller (23, 223) and a single deflection roller (22, 222), **characterized in that** the sanding belt (24, 224) is carried directly by a sanding toothed belt (21, 221), the sanding toothed belt (21, 221), with its toothed side (25, 225), facing the drive roller (23, 223) and the deflection roller (22, 222) and, with teeth (210, 2210) of the toothed side (25, 225), engaging in a respective mating tooth system (230, 2230) of the drive roller (23, 230) and the deflection roller (22, 222), the sanding toothed belt (21, 221) carrying a hook-and-loop fastener connection on its rear side.

2. Portable belt sander according to Claim 1, **characterized in that** the sanding toothed belt (21, 221) carries the sanding belt (24, 224) on its back opposite the toothed side (25, 225) in such a way that the said sanding belt (24, 224) is secured against relative displacement.

3. Portable belt sander according to Claim 1, **characterized in that** the sanding belt (24, 224) does not form a closed ring but has two ends (26, 261) which can be arranged in an abutting relationship, in particular so as to form a seam-like, open joint abutment (27), on the sanding toothed belt (21, 221).

4. Portable belt sander according to Claim 1, **characterized in that** the sanding toothed belt (221) carries an adhesively bonded/integrally cast/vulcanized abrasive layer (30, 330) on its back instead of the hook-and-loop fastener connection.

5. Portable belt sander according to Claim 1, **characterized in that** one end (261) of the sanding belt (24) is thicker than the other end (26) and can be arranged in front of the thinner end (26) in the direction of rotation of the sanding belt (21) and forms an inclined-plane prominence.

6. Portable belt sander according to one of Claims 3 to 5, **characterized in that** the ends (26, 261) of the sanding belt (24) run obliquely parallel to one another.

7. Portable belt sander according to one of the preceding claims, **characterized in that** the drive and guide rollers (22, 23) carry the mating tooth system (230) in a central region drawn in radially in an annular-groove-like manner, so that the back of the sanding toothed belt (21), when the teeth (210) of the latter are in engagement with the mating tooth system (230), terminates flush with the outer contour of those regions of the drive and guide rollers (23, 22) which are arranged laterally next to the mating tooth system (23) and do not have teeth.

8. Portable belt sander according to one of the preceding claims, **characterized in that** a sanding shoe (33, 133), which serves to support the sanding belt (24, 224) relative to a workpiece, is drawn in in a groove-like manner in the region of the sanding toothed belt (21, 221), so that the distance of the said sanding shoe (33, 133) from the rear side of the sanding belt (24, 224) and from the rear side of the sanding toothed belt (21, 221) is approximately equally small.

## Revendications

1. Ponceuse à bande à main (10, 210) comprenant un boîtier (11, 211) ayant des moyens pour entraîner une bande de ponçage (24, 224) passant en étant guidée sur un seul rouleau d'entraînement (23, 223) et un seul rouleau de renvoi (22, 222),
**caractérisée en ce que**
la bande de ponçage (24, 224) est portée directement par une courroie dentée de ponçage (21, 221),
la courroie dentée de ponçage (21, 221) étant tournée par son côté denté (25, 225) contre le rouleau d'entraînement (23, 223) et contre le rouleau de renvoi (22, 222) et pénétrant par les dents (210, 2210) du côté denté (25, 225) dans chaque fois une denture opposée (230, 2230) du rouleau d'entraînement (23, 230) et du rouleau de renvoi (22, 222),
la courroie dentée de ponçage (21, 221) portant sur son côté arrière un moyen de liaison d'accrochage par griffes.

2. Ponceuse à bande à main selon la revendication 1,
**caractérisée en ce que**
la courroie dentée de ponçage (21, 221) porte la bande de ponçage (24, 224) sur son dos (26, 226) à l'opposé du côté denté (25, 225) pour le bloquer en coulissement relatif.

3. Ponceuse à bande à main selon la revendication 1,
**caractérisée en ce que**
la bande de ponçage (24, 224) ne forme pas de boucle fermée mais comporte deux extrémités (26, 261) qui sont mises bout à bout et forment en particulier un point de jonction (27) ouvert, en forme de rainure dans leur mise en place sur la courroie dentée de ponçage (21, 221).

4. Ponceuse à bande à main selon la revendication 1,
**caractérisée en ce que**
la courroie dentée de ponçage (221) porte sur son dos (26, 226), à la place du moyen de liaison d'accrochage par des griffes, une couche d'agent de ponçage (30, 330) collée/noyée/vulcanisée.

5. Ponceuse à bande à main selon la revendication 1,
**caractérisée en ce qu'**
une extrémité (261) de la bande de ponçage (24) est plus épaisse que l'autre extrémité (26) et suivant le sens de rotation de la bande de ponçage (21) cette dernière se trouve en amont de l'extrémité (26) la moins épaisse et constitue une surépaisseur en forme de plan incliné.

6. Ponceuse à bande à main selon l'une des revendications 3 à 5,
**caractérisée en ce que**
les extrémités (26, 261) de la bande de ponçage sont inclinées, parallèlement.

7. Ponceuse à bande à main selon l'une des revendications précédentes,
**caractérisée en ce que**
les rouleaux d'entraînement et de guidage (22, 23) portent la denture opposée (230) dans une zone centrale, en retrait radialement, en forme de gorge de façon que la courroie dentée de ponçage (21) se situe avec son dos, au niveau du contour extérieur des zones non dentées des rouleaux d'entraînement et de guidage (23, 22), zones situées latéralement à côté de la denture opposée (230), lorsque la courroie est en prise avec ses dents (210) dans la denture opposée (230).

8. Ponceuse à bande à main selon l'une des revendications précédentes,
**caractérisée en ce qu'**
un patin de ponçage (33, 133) permet d'appuyer la bande de ponçage (24, 224) contre l'ouvrage, ce patin étant en retrait en forme de rainure au niveau de la courroie dentée de ponçage (21, 221) de façon que sa distance par rapport au côté arrière de la bande de ponçage (24, 224) et par rapport au côté arrière de la courroie dentée de ponçage (21, 221) soit sensiblement la même.
